# FASCICULE DE BREVET EUROPEEN

(11) **EP 1 124 616 B1**
(45) Date de publication et mention de la délivrance du brevet: **13.08.2003**
(21) Numéro de dépôt: 99950800.5
(22) Date de dépôt: 19.10.1999
(51) Int. Cl.: A63B 21/055

(54) **APPAREIL DE GYMNASTIQUE POUR LA REEDUCATION OU LA MUSCULATION**
ÜBUNGSGERÄT ZUR HEILGYMNASTISCHER BEHANDLUNG ODER MUSKULATUR
APPARATUS FOR THERAPY OR BODYBUILDING

(30) Priorité: 26.10.1998 FR 9813611
(43) Date de publication de la demande: 22.08.2001
(73) Titulaire: Cimax, 73000 Chambéry (FR)
(72) Inventeur: HUBERT, Wulfran, F-73230 Saint Alban Leysse (FR)
(74) Mandataire: Gasquet, Denis
(86) Numéro de dépôt international: FR9902542
(87) Numéro de publication internationale: WO00024474

(56) Documents cités:
- DE-A- 2 113 813
- FR-A- 2 112 786
- US-A- 4 733 862
- US-A- 4 815 729
- US-A- 5 203 754
- US-A- 5 514 059

## Description

La présente invention concerne un appareil de gymnastique pour la rééducation et/ou la musculation et plus précisément un appareil de type extenseur. Ledit appareil est destiné à permettre le travail des différents muscles de l'utilisateur en fonction des exercices pratiqués par celui-ci.

Il existe dans l'art antérieur des appareils de gymnastique destinés à la musculation qui sont communément appelés des extenseurs, tels que ceux décrits dans les demandes de brevet français n° 2 688 141 et 2 760 974, par exemple. Ces dispositifs sont destinés à être utilisés pour permettre le travail de différents muscles du corps selon des exercices précis. On connaît aussi par le brevet français FR A 2 112 786, un appareil de musculation du type comportant des moyens de rappel élastiques, disposés entre des organes de préhension, et qui comporte des moyens de réglage de la force de rappel, ainsi que des moyens de rappel élastiques et des moyens de réglage de la longueur des moyens de rappel élastiques. Mais, selon ce dispositif divulgué antérieurement, on ne trouve pas des moyens de réglage de la longueur et des moyens de réglage de la force permettant un réglage de la force de rappel des moyens de rappel élastiques, indépendant du réglage de leur longueur et inversement. Toutefois, les dispositifs existants présentent de nombreux inconvénients liés à leur configuration qui ne leur permet pas une diversification suffisante des exercices de musculation.

En effet, ces dispositifs de l'art antérieur ne permettent pas d'effectuer de multiples exercices avec l'intensité musculaire adaptée à la condition physique du moment de l'utilisateur. Ainsi, ces dispositifs ne sont généralement adaptés qu'à certains types d'exercices et ne possèdent pas une configuration leur conférant une grande polyvalence. De plus, ces dispositifs ne permettent pas non plus leur adaptation spécifique aux problèmes à résoudre notamment lors d'exercices de rééducation où la force du dispositif doit pouvoir être augmentée progressivement, par exemple.

Ainsi, la présente invention a pour objectif de résoudre les problèmes précités des appareils de gymnastique classiques à l'aide de moyens simples, fiables, efficaces et faciles à mettre en oeuvre. Elle a pour objectif de proposer un appareil de gymnastique destiné à la musculation et/ou à la rééducation capable de permettre, d'une part, une multitude d'exercices divers adaptés à la plupart des muscles du corps humain et, d'autre part, la gestion de l'intensité musculaire requise pour chaque exercice spécifique.

Selon sa caractéristique principale, l'appareil de gymnastique destiné à la musculation et/ou à la rééducation des différents muscles selon l'invention est du type comportant des moyens de rappel élastiques disposés entre des organes de préhension et est caractérisé en ce qu'il comporte des moyens de réglage de la force de rappel des moyens de rappel élastiques et des moyens de réglage de la longueur des moyens de rappel élastiques.

Selon une autre caractéristique de l'appareil de gymnastique selon l'invention, celui-ci est caractérisé en ce que les moyens de rappel élastiques sont constitués par une bande élastique et en ce que les moyens de réglage de la longueur comportent un organe de limitation destiné à permettre de réduire la longueur utile, longueur utilisée pour constituer les moyens de rappel élastiques.

Selon une caractéristique complémentaire, l'appareil de gymnastique est caractérisé en ce que les moyens de rappel élastiques sont constitués par une bande élastique et en ce que les moyens de réglage de la force comportent un organe de réglage qui permet de disposer la bande élastique en double sur une longueur qui forme tout ou partie de la longueur des moyens de rappel élastiques.

Selon un mode de réalisation préféré de l'appareil de gymnastique, les moyens de réglage de la longueur et les moyens de réglage de la force permettent un réglage de la force de rappel des moyens de rappel élastiques indépendant du réglage de leur longueur et inversement.

Selon une caractéristique complémentaire de l'appareil de gymnastique selon l'invention, les moyens de rappel élastiques sont constitués par une bande élastique qui porte de manière fixe un premier organe de préhension, tandis que le deuxième organe de préhension est disposé mobile le long de tout ou partie de la bande élastique.

Selon une autre caractéristique, le deuxième organe de préhension est disposé mobile sur la portion de bande élastique qui est disposée en double.

Selon le mode de réalisation préféré de l'appareil de gymnastique, l'organe de réglage est constitué par une boucle de réglage et de verrouillage.

De plus, selon ce mode de réalisation préféré, l'organe de limitation est également constitué par la boucle de réglage et de verrouillage.

Selon le mode de réalisation préféré de l'appareil de gymnastique, la boucle de réglage et de verrouillage est formée par un levier pivotant monté sur un boîtier à l'intérieur duquel passe un ou plusieurs brins de la bande élastique pour être(s) bloqué(s) contre une surface d'appui du boîtier par l'extrémité du levier.

D'autres caractéristiques et avantages de l'invention se dégageront de la description qui va suivre en regard des dessins annexés qui ne sont donnés qu'à titre d'exemples non limitatifs.

Les figures 1 à11 illustrent plusieurs modes de réalisation de l'appareil de gymnastique et de rééducation et leurs variantes d'exécution.

La figure 1 illustre en perpective l'appareil de gymnastique selon l'invention en position passive.

Les figures 2a à 4b illustrent différents exercices de musculation dans lesquels l'utilisateur sollicite l'appareil de musculation.

Les figures 2a, 2b illustrent un exercice de musculation des membres inférieurs.

Les figures 3a, 3b représentent un exercice de musculation des membres supérieurs.

Les figures 4a et 4b illustrent un exercice de musculation des abdominaux.

Les figures 5 et 6 illustrent un premier mode de réalisation de l'appareil de gymnastique

La figure 5 représente schématiquement l'appareil de gymnastique en vue latéral et son réglage.

La figure 6 illustre en coupe longitudinale la boucle de réglage de l'appareil de gymnastique.

Les figures 7 à 9a illustrent le mode de réalisation préféré de l'appareil de gymnastique.

La figure 7 montre l'appareil en perspective.

Les figures 8a et 8b illustrent schématiquement en vue latérale deux positions de réglage de la force de l'appareil pour une même longueur des moyens de rappel élastique.

Les figures 8c et 8d représentent schématiquement en vue latérale deux positions de réglage différentes de la longueur, pour une même force de rappel.

La figure 9a représente en coupe transversale l'organe de réglage de l'appareil de gymnastique.

La figure 9b représente selon une vue similaire à la figure 9a, une variante d'exécution de l'organe de réglage de l'appareil de gymnastique de l'invention.

Les figures 10 à 11 illustrent des variantes d'exécution du mode de réalisation préféré de l'appareil de gymnastique selon l'invention.

La figure 10 illustre schématiquement en vue latérale une variante d'exécution de l'appareil.

La figure 11 représente selon une vue similaire à la figure 10 une deuxième variante d'exécution de l'appareil de gymnastique.

La présente invention concerne un appareil de gymnastique portant la référence générale (1) qui est destiné à la musculation et/ou à la rééducation de divers muscles du corps humain. Il comporte, comme le montre la figure 1, des moyens de rappel élastiques (MRE) disposés entre deux organes de préhension (2, 3) et destinés à être sollicités par l'utilisateur (7) lors d'exercices de musculation ou de rééducation illustrés figures 2a à 4b, par exemple.

Selon l'invention, l'appareil de gymnastique (1) comporte d'une part des moyens de réglage (MRL) de la longueur (L1) des moyens de rappel élastiques (MRE) qui permettent de régler la longueur (L1) qui sépare chacun des organes de préhension (2, 3), et d'autre part des moyens de réglage (MRF) de la force de rappel (F) des moyens de rappel élastiques (MRE). Il va de soi que certains types de moyens de rappel élastiques possèdent un coefficient de raideur qui varie en fonction de leur allongement, toutefois les moyens de réglage permettent de modifier la raideur pour un allongement donné.

Selon un premier mode de réalisation illustré figures 5 et 6, les moyens de réglage de la force de rappel (MRF) et les moyens de réglage de la longueur (MRL) sont liés et la variation de la longueur (L1) des moyens de rappel élastiques (MRE) provoque une variation de la force de rappel (F) et inversement. Ainsi, la longueur (L1) qui sépare les organes de préhension (2, 3) est fonction de la force de rappel (F) ou raideur des moyens de rappel élastiques et ne peut être réglée indépendamment de la force.

Selon les différents modes de réalisation illustrés et leurs variantes d'exécution, les moyens de rappel élastiques (MRE) sont constitués par une bande élastique (4) de type connue en soi, qui présente une largeur de bande (La) qui peut être comprise préférentiellement entre 2 et 10 cm, avantageusement choisie égale à 4 cm environ. Il va de soi que les moyens de rappel élastiques (MRE) pourraient être constitués par des moyens équivalents tels que des liens souples en caoutchouc, des élastiques ou des ressorts ou tout autre élément élastique par exemple, sans pour autant sortir du champ de protection de l'invention.

Selon le premier mode de réalisation de l'appareil de gymnastique (1) selon l'invention, celui-ci est constitué par une bande élastique (4) qui porte de manière fixe à une de ses extrémités (6a) un premier organe de préhension (2) formé par une poignée obtenue de manière connue en soi en cousant, en agrafant, en soudant l'extrémité de la bande sur elle-même ou par tout autre procédé de fixation. Il va de soi que les organes de préhension peuvent être réalisés par des dispositifs équivalents comme par exemple par des poignées plastiques ou autre. Les moyens de réglage de force et de longueur (MRF, MRL) sont constitués par un même organe de réglage (5), tel qu'une boucle de verrouillage, auquel est fixé l'autre extrémité (6b) de la bande (4) tandis que ledit organe est monté sur la bande de manière à pouvoir coulisser et être bloqué le long de celle-ci, comme le montrent les figurés 5 et 6.

Ainsi, la boucle de serrage (5) permet de séparer les moyens de rappel élastiques (MRE) en une portion de bande (4a) disposée en double et une portion de bande (4b) disposée en simple ; la longueur respective des portions de bande (4a, 4b) détermine avantageusement la longueur (L1) des moyens de rappel élastiques et la force de rappel (F) de ceux-ci.

Notons que le deuxième organe de préhension (3) est disposé mobile le long de la portion de bande (4a) disposée en double afin de permettre à l'utilisateur de solliciter l'appareil de gymnastique (1) ; la boucle de réglage (5) est de ce fait destinée à coulisser le long de la bande (4) pour y être verrouillée dans une position adaptée à l'exercice désiré. Il va de soi que l'organe de réglage (5) peut être obtenu de nombreuses façons et présenter diverses configurations. Ainsi, comme le montre la figure 6, il présente, par exemple, un levier de verrouillage (8) pivotant qui permet de coincer un ou plusieurs brins de la bande (4) contre une surface d'appui (9) du boîtier (15) de la boucle (5).

Selon un deuxième mode de réalisation de l'appareil de gymnastique (1) qui constitue le mode de réalisation préféré de l'invention, les moyens de réglage (MRF) de la force de rappel (F) et les moyens de réglage (MRL) de la longueur (L1) des moyens de rappel élastiques (MRE) permettent d'obtenir un réglage de la force indépendant du réglage de la longueur et inversement. Selon ce mode de réalisation préféré de l'appareil de gymnastique (1), les moyens de rappel élastiques sont constitués par une bande (4) du type précédemment décrit et comme dans le premier mode de réalisation, un premier organe de préhension (2) est disposé fixe à une extrémité (6a) de la bande (4), tandis que le deuxième organe de préhension (3) est mobile le long de la portion de bande (4a) disposée en double.

Selon le mode de réalisation préféré de l'appareil de gymnastique (1), les moyens de réglage de la force (MRF) comportent un organe de réglage (ORF) qui permet de disposer la bande élastique (4) en double sur une longueur (Ld) qui représente tout ou partie de la longueur (L1) qui sépare les organes de préhension (2, 3). De plus, l'appareil comporte des moyens de réglage (MRL) de la longueur (L1), lesdits moyens comportant notamment un organe de limitation (OL) destiné à réduire ou à augmenter la longueur utile (Lu) de la bande dans la limite de la longueur totale de la bande (L2). On entendra par longueur utile (Lu) la longueur utilisée effectivement pour constituer les moyens de rappel élastiques (MRE) ce qui dans ce mode de réalisation correspond à la longueur des moyens de rappel élastiques (L1) ajoutée à la longueur doublée (Ld) de la bande : Lu = L1 + Ld , c'est à dire à la longueur utilisée en simple (Ls) ajoutée à deux fois la longueur doublée (Ld). La longueur utile (Lu) est aussi égale à la longueur totale de la bande (L2) non représentée moins la longueur de bande (Lt) qui ne sert pas Lu = L2 - Lt.

Notons que l'organe de réglage de la force (ORF) précédemment décrit possède une influence sur la longueur (L1), tandis que l'organe de limitation (OL) possède également une influence sur la raideur (F) des moyens de rappel élastiques. Toutefois, comme le montrent les figures 8a et 8b, pour une même longueur (L1), en jouant sur les deux organes (ORF, OL), on peut faire varier la raideur (F) ou force de rappel de manière continue. De même, comme le montrent les figures 8c et 8d, pour une raideur donnée, on peut également faire varier de manière continue la longueur (L1) des moyens de rappel élastiques. De ce fait, les moyens de réglage de la force et de la longueur (MRF, MRL) ne sont pas indépendants car les deux organes (ORF, OL) les constituants agissent chacun sur la force de rappel et sur la longueur, mais ils permettent par leur action conjuguée d'obtenir un réglage de la raideur indépendant du réglage de la longueur et inversement. Notons que dans la figure 8a, la longueur ou l'écartement entre les deux organes de préhension (L1) correspond à la longueur utile (Lu).

Selon le mode de réalisation préféré de l'appareil de gymnastique (1) illustré figure 7, l'organe de réglage de la force (ORF) et l'organe de limitation (OL) sont constitués par une même boucle de verrouillage (5). Comme le montre les figures 7 à 9b, la boucle de verrouillage (5) est destinée à coulisser et. à être verrouillée sur la longueur utile (Lu) de la bande (4), de manière à permettre le réglage de la longueur de la portion de bande disposée en double (4a) et disposée en simple (4b), elle est également destinée à permettre de limiter la longueur utile (Lu) de la bande (4) en immobilisant une portion réglable de bande (4c) qui correspond à l'extrémité libre (6b) de la bande (4). Ainsi, la portion de bande (4c) dont la longueur est réglée par l'utilisateur ne sert aucunement à former les moyens de rappel élastique et n'est pas utilisé par l'utilisateur lors de ses exercices.

Selon le mode de réalisation préféré de l'invention illustrée figure 9a, la boucle de verrouillage (5) permet le verrouillage de la portion de bande libre (4c) et de la portion de bande doublée (4a) simultanément grâce à un levier pivotant (8) articulé autour d'un axe (10) et destiné à coincer les brins de sangle entre son extrémité (8a) et une paroi d'appui (9a) d'une cuvette (16) disposée dans le boîtier (15) lorsqu'il est en position de verrouillage. Il est important de noter que les deux brins de sangle, le brin double (4a) et le brin libre (4c) qui sont bloqués par l'extrémité du levier (8) dans la cuvette (16) parcourent la cuvette pour ressortir à l'intérieur du boîtier (15) avant de sortir dudit boîtier proprement dit par deux fentes (17a, 17b) disposée dans la face inférieure (18) du boîtier (15) comme le montre la figure 9a. Cette construction permet une répartition des efforts lors des exercices effectués par l'utilisateur et prévient ainsi l'ouverture intempestive de la boucle de verrouillage (5) en cours d'exercice, l'extrémité du levier étant notamment immobilisé par l'épaisseur des deux brins (4a, 4c) et par la deuxième paroi d'appui (9b) de la cuvette (16). Le brin simple (4b) sort ainsi du boîtier (15) par la fente (17a) afin de ne pas- solliciter directement le levier (8). Toutefois comme le montre la variante d'exécution illustrée 9b, il est néanmoins possible de réaliser une boucle de verrouillage dont la configuration est différente, les deux brins ne parcourant pas intégralement la cuvette pour ressortir pas des fentes inférieures.

Selon ce mode de réalisation, le deuxième organe de préhension (3) est mobile sur la portion de bande doublée (4a) et est formé par une poignée indépendante réalisée dans une bande élastique avantageusement similaire à la bande (4). Cette poignée indépendante (3) est disposée coulissante sur la bande (4a) à l'aide d'un passant (20) de type classique à deux fentes tel qu'illustré figure 1 ou 7, toutefois il pourrait en être autrement.

Selon une variante d'exécution illustrée figure 10, la boucle de réglage et de verrouillage (5) présente une configuration différente, le brin libre (4c) de la bande (4) étant disposé au-dessus des brins (4a, 4b) qui sont destinés à être réglés.

De plus, l'organe de limitation (OL) qui est destiné à limiter la longueur utile (Lu) peut ne pas être constitué par la même pièce que celle qui forme l'organe de réglage (ORF). Ainsi, selon une variante d'exécution du mode de réalisation préféré illustré figure 11, l'organe de limitation est formé par une boucle secondaire (11), ladite boucle pouvant être destinée à solidariser la poignée (2) qui forme le premier organe de préhension à une extrémité de la bande (4) et ce de manière réglable, tandis que l'organe de réglage (ORF) destiné à partager la longueur utile de la bande entre une portion de bande simple (4b) et une portion de bande double (4a) est constitué par une boucle de réglage de type classique (12) sur laquelle est fixée l'autre extrémité de la bande (4). La boucle secondaire (11) est ainsi destinée à pouvoir régler et verrouiller la position de l'organe de préhension (2) le long du brin de bande disposé en simple (4b) pour permettre d'éliminer une portion de bande (4c) qui devient inutilisée.

Par ailleurs, l'appareil de gymnastique (1) et ses moyens de réglage permettent avantageusement de former une boucle fermée avec le brin disposé en double (4a), ceci permettant à l'utilisateur d'effectuer des exercices en passant deux membres à l'intérieur de la boucle ainsi formée et en la sollicitant en écartement.

Notons, de plus, que la bande élastique (4) peut porter sur ses faces des marques ou repères non représentés destinés à permettre à l'utilisateur de positionner ou de régler l'appareil de gymnastique de manière reproductible et adaptée à l'exercice.

Bien entendu, l'invention n'est pas limitée aux modes de réalisation décrits et représentés à titre d'exemples, mais elle comprend aussi tous les équivalents techniques ainsi que leurs combinaisons.

## Revendications

1. Appareil de gymnastique (1) destiné à la musculation et/ou à la rééducation des différents muscles, du type comportant des moyens de rappel élastiques (MRE) disposés entre des organes de préhension (2, 3), **caractérisé en ce qu'**il comporte des moyens de réglage (MRF) de la force de rappel (F) des moyens de rappel élastiques (MRE) et des moyens de réglage (MRL) de la longueur (L1) des moyens de rappel élastiques (MRE) et **en ce que** les moyens de réglage de la longueur (MRL) et les moyens de réglage de la force (MRF) permettent par leur action conjuguée un réglage de la force de rappel (F) des moyens de rappel élastiques (MRE) indépendant du réglage de leur longueur (L1) et inversement.

2. Appareil de gymnastique (1) selon la revendication 1, **caractérisé en ce que** les moyens de rappel élastiques (MRE) sont constitués par une bande élastique (4) de longueur totale (L2) et **en ce que** les moyens de réglage de la longueur (MRL) comportent un organe de limitation (OL) destiné à permettre de réduire la longueur utile (Lu), longueur utilisée pour constituer les moyens de rappel élastiques (MRE).

3. Appareil de gymnastique (1) selon l'une quelconque des revendications précédentes, **caractérisé en ce que** les moyens de rappel élastiques (MRE) sont constitués par une bande élastique (4) et **en ce que** les moyens de réglage de la force (MRF) comportent un organe de réglage (ORF) qui permet de disposer la bande élastique (4) en double sur une longueur (Ld) qui forme tout ou partie de la longueur (L1) des moyens de rappel élastiques (MRE).

4. Appareil de gymnastique (1) selon l'une quelconque des revendications précédentes, **caractérisé en ce que** les moyens de rappel élastiques (MRE) sont constitués par une bande élastique (4) qui porte de manière fixe un premier organe de préhension (2), tandis que le deuxième organe de préhension (3) est disposé mobile le long de tout ou partie de la bande élastique.

5. Appareil de gymnastique (1) selon la revendication 4, **caractérisé en ce que** le deuxième organe de préhension (3) est disposé mobile sur la portion de bande élastique (4a) qui est disposée en double.

6. Appareil de gymnastique (1) selon la revendication 3 et l'une quelconque des revendications 4 à 5, **caractérisé en ce que** l'organe de réglage (ORF) est constitué par une boucle de réglage et de verrouillage (5).

7. Appareil de gymnastique (1) selon les revendications 2 et 6, **caractérisé en ce que** l'organe de limitation (OL) est constitué par la boucle de réglage et de verrouillage (5).

8. Appareil de gymnastique (1) selon les revendications 6 ou 7, **caractérisé en ce que** la boucle de réglage et de verrouillage (5) est formée par un levier pivotant (8) monté sur un boîtier (15) à l'intérieur duquel passe un ou plusieurs brins (4a, 4b, 4c) de la bande élastique (4) pour être(s) bloqué(s) contre une surface d'appui (9) du boîtier (15) par l'extrémité du levier (8).

9. Appareil de gymnastique (1) selon l'une quelconque des revendications précédentes, **caractérisé en ce que** la bande élastique (4) porte des marques ou repères destinés à permettre à l'utilisateur de positionner ou de régler l'appareil de gymnastique de manière reproductible et adaptée à l'exercice.

## Patentansprüche

1. Gymnastikgerät (1) zum Muskelaufbautraining und/oder zur muskulären Rehabilitation, umfassend elastische Rückstellmittel (MRE), welche zwischen Greifelementen (2, 3) angeordnet sind, **dadurch gekennzeichnet, dass** es Verstellmittel (MRF) zum Verstellen der Rückstellkraft (F) der elastischen Rückstellmittel (MRE) und Verstellmittel (MRL) zum Verstellen der Länge (L1) der elastischen Rückstellmittel (MRE) aufweist und dass die Verstellmittel zur Längenverstellung (MRL) und die Verstellmittel zur Kraftverstellung (MRF) durch ihr Zusammenwirken eine Verstellung der Rückstellkraft (F) der elastischen Rückstellmittel (MRE) unabhängig von der Verstellung der Länge (L1) und umgekehrt ermöglichen.

2. Gymnastikgerät (1) nach Anspruch 1, **dadurch gekennzeichnet, dass** die elastischen Rückstellmittel (MRE) aus einem elastischen Band (4) einer Gesamtlänge (L2) bestehen und dass die Verstellmittel zur Längenverstellung (MRL) ein Begrenzungselement (OL) aufweisen, mit dem die Nutzlänge (Lu), die zur Bildung der elastischen Rückstellmittel (MRE) verwendet wird, reduziert werden kann.

3. Gymnastikgerät (1) nach einem der vorstehenden Ansprüche, **dadurch gekennzeichnet, dass** die elastischen Rückstellmittel (MRE) aus einem elastischen Band (4) bestehen und dass die Verstellmittel zur Kraftverstellung (MRF) ein Verstellelement (ORF) aufweisen, mit dem das elastische Band (4) auf einer ganz oder teilweise der Länge (L1) der elastischen Rückstellmittel (MRE) entsprechenden Länge (Ld) doppelt angeordnet werden kann.

4. Gymnastikgerät (1) nach einem der vorstehenden Ansprüche, **dadurch gekennzeichnet, dass** die elastischen Rückstellmittel (MRE) aus einem elastischen Band (4) bestehen, auf dem ein erstes Greifelement (2) fest angebracht ist, während das zweite Greifelement (3) derart angeordnet ist, dass es entlang des gesamten elastischen Bands oder eines Teils desselben beweglich angeordnet ist.

5. Gymnastikgerät (1) nach Anspruch 4, **dadurch gekennzeichnet, dass** das zweite Greifelement (3) auf dem Abschnitt des elastischen Bandes (4a) beweglich angeordnet ist, in dem das Band doppelt angeordnet ist.

6. Gymnastikgerät (1) nach Anspruch 3 und einem der Ansprüche 4 bis 5, **dadurch gekennzeichnet, dass** das Verstellelement (ORF) aus einer Verstell- und Verschlussschnalle (5) besteht.

7. Gymnastikgerät (1) nach den Ansprüchen 2 und 6, **dadurch gekennzeichnet, dass** das Begrenzungselement (OL) aus der Verstell- und Verschlussschnalle (5) besteht.

8. Gymnastikgerät (1) nach den Ansprüchen 6 oder 7, **dadurch gekennzeichnet, dass** die Verstell- und Verschlussschnalle (5) durch einen Schwenkhebel (8) gebildet wird, der an einem Gehäuse (15) angebracht ist, durch dessen Inneres ein oder mehrere Stränge (4a, 4b, 4c) des elastischen Bands (4) verlaufen, um über das Ende des Hebels (8) gegen eine Auflagefläche (9) des Gehäuses (15) festgelegt zu werden.

9. Gymnastikgerät (1) nach einem der vorstehenden Ansprüche, **dadurch gekennzeichnet, dass** das elastische Band (4) Markierungen oder Merkzeichen aufweist, welche es dem Nutzer ermöglichen, das Gymnastikgerät auf eine reproduzierbare, der jeweiligen Übung angepassten Weise zu positionieren oder zu verstellen.

## Claims

1. Gymnastics apparatus (1) intended for body building and/or the re-education of various muscles, of the type comprising elastic return means (MRE) disposed between gripping members (2, 3), **characterised in that** it comprises means (MRF) of adjusting the return force (F) of the elastic return means (MRE) and means (MRL) of adjusting the length (L1) of the elastic return means (MRE) and **in that** the length adjustment means (MRL) and the force adjustment means (MRF) permit, through their conjugate action, an adjustment of the return force (F) of the elastic return means (MRE) independent of the adjustment of their length (L1) and vice-versa.

2. Gymnastics apparatus (1) according to Claim 1,
**characterised in that** the elastic return means (MRE) consist of an elastic strap (4) of total length (L2) and **in that** the length adjustment means (MRL) comprise a limitation member (OL) intended to make it possible to reduce the useful length (Lu), the length used for constituting the elastic return means (MRE).

3. Gymnastics apparatus (1) according to any one of the preceding claims, **characterised in that** the elastic return means (MRE) consist of an elastic strap (4) and **in that** the force adjustment means (MRF) comprise an adjustment member (ORF) which makes it possible to dispose the elastic strap (4) doubled over a length (Ld) which forms all or part of the length (L1) of the elastic return means (MRE).

4. Gymnastics apparatus (1) according to any one of the preceding claims, **characterised in that** the elastic return means (MRE) consist of an elastic strap (4) which fixedly carries a first gripping member (2), whilst the second gripping member (3) is disposed so as to be able to move along all or some of the elastic strap.

5. Gymnastics apparatus (1) according to Claim 4, **characterised in that** the second gripping member (3) is disposed so as to be able to move on the portion of elastic strap (4a) which is disposed doubled.

6. Gymnastics apparatus (1) according to Claim 3 and either one of Claims 4 or 5, **characterised in that** the adjustment member (ORF) consists of an adjustment and locking buckle (5).

7. Gymnastics apparatus (1) according to Claims 2 and 6, **characterised in that** the limitation member (OL) consists of the adjustment and locking buckle (5).

8. Gymnastics apparatus (1) according to Claims 6 or 7, **characterised in that** the adjustment and locking buckle (5) is formed by a pivoting lever (8) mounted on a housing (15) inside which one or more turns (4a, 4b, 4c) of the elastic strap (4) pass so as to be locked against a support surface (9) of the housing (15) by the end of the lever (8).

9. Gymnastics apparatus (1) according to any one of the preceding claims, **characterised in that** the elastic strap (4) carries marks or references intended to enable the user to position or adjust the gymnastics apparatus in a manner which is reproducible and adapted to the exercise.
